# FASCICULE DE BREVET EUROPEEN

(11) **EP 0 209 420 B1**
(45) Date de publication et mention de la délivrance du brevet: **29.08.1990**
(21) Numéro de dépôt: 86401266.1
(22) Date de dépôt: 10.06.1986
(51) Int. Cl.: A47G 1/06, A47G 1/14

(54) **Dispositif tel que sous-verre pour présenter un document**
Vorrichtung, wie zum Beispiel rahmenloser Halter, zum Zeigen eines Dokumentes
Device such as a frameless holder for presenting a document

(30) Priorité: 13.06.1985 FR 8508972
(43) Date de publication de la demande: 21.01.1987
(73) Titulaire: Société à Responsabilité Limitée Etablissements RIGAUX, F-94290 Villeneuve le Roi (Val de Marne) (FR)
(72) Inventeur: Cassard, Denis Jean-François, F-92210 Saint Cloud (Hauts de Seine) (FR)
(74) Mandataire: Rataboul, Michel

(56) Documents cités:
- EP-A- 0 002 212
- DE-A- 2 421 215
- FR-A- 2 441 370

## Description

On connait déjà les dispositifs nommés sous- verre qui permettent de maintenir un document appliqué par sa périphérie contre un support en général rigide au moyen de pinces disposées sur la face arrière du support, une plaque transparente telle qu'une plaque de verre étant généralement interposée entre le document proprement dit et les pinces.

Par le document DE-A-2 421 215, notamment, on connaît un dispositif comprenant un support plan muni d'une face dite "avant" prévue pour recevoir un document tel qu'un texte ou une représentation graphique maintenu appliqué par sa périphérie contre ladite face "avant" du support plan, des pinces élastiques étant disposées contre la face opposée à la précédente et dite "face arrière", les pinces présentant chacune au moins une griffe devant être située en regard de la face avant pour maintenir le document, généralement avec interposition d'une plaque transparente, entre cette griffe et le document.

La plupart du temps on utilise l'effet élastique des pinces pour maintenir ensemble le support, le document et la plaque de verre de sorte que les pinces ne sont pas positivement assujetties au support et ne peuvent donc pas être utilisées comme moyen de suspension du sous-verre à un crochet.

On prévoit alors des moyens complémentaires tel qu'un lien qui est placé sur la face arrière du support et qui réunit toutes les pinces entre elles pour le soutient du sousverre par un clou planté dans une paroi.

On a également pensé à compléter l'effet de serrage élastique pour améliorer l'immobilisation des pinces notamment en prévoyant des ergots aigus devant pénétrer dans la matière constitutive du support tel que carton aggloméré, bois etc.

Ces dispositifs connus ne donnent pourtant pas entière satisfaction car les pinces sont médiocrement maintenues, l'ensemble est peu fiable et souvent mal commode.

La présente invention remédie à tous ces inconvénients et permet d'obtenir un dispositif tel qu'un sous-verre dont le maniement est très simple et dont les pinces sont parfaitement maintenues en place ce qui assure un montage très fiable et une cohésion parfaite du support du document et le cas échéant de la plaque de verre.

A cette fin l'invention a pour objet un dispositif comprenant un support plan muni d'une face dite "avant" prévue pour recevoir un document tel qu'un texte ou une représentation graphique maintenu appliqué par sa périphérie contre ladite face "avant" du support plan, des pinces élastiques étant disposées contre la face opposée à la précédente et dite face "arrière", les pinces présentant chacune au moins une griffe devant être située en regard de la face avant pour maintenir le document, généralement avec interposition d'une plaque transparente, entre cette griffe et le document, caractérisé en ce que chaque pince est fixée au support et présente une branche élastique qui porte la griffe et qui est cambrée pour pouvoir simultanément exercer deux sollicitations de ladite griffe l'une de la périphérie du support vers son centre et l'autre de la face avant vers la face arrière, cette branche étant solidaire d'un levier décalé par rapport à elle et qui est susceptible d'inverser simultanément les deux sollicitations lorsque par action sur ce levier on tend à supprimer son décalage par rapport à la branche.

Selon d'autres caractéristiques de l'invention: chaque pince présente à l'opposé de la branche élastique par rapport à l'endroit par lequel elle doit être fixée au support une patte pliée pour être écartée de la face arrièe du support et comportant des moyens de liaison avec un organe d'appui ou de soutien tel que chevalet, crochet, lien et analogue;

L'extrémité de chaque patte est munie d'une encoche;

le dispositif comporte un chevalet qui a au moins un logement pour recevoir l'arête inférieure du dispositif complet et une branche dont l'extrémité est traversée d'une ouverture dans laquelle doit pénétrer une patte d'une pince;

la patte des pinces est traversée d'un trou et l'ouverture de la branche du chevalet possède un relief devant pénétrer dans ledit trou quand le chevalet est en place.

L'invention sera mieux comprise par la description détaillée ci-après faite en référence au dessin annexé. Bien entendu, la description et le dessin en sont donnés qu'à titre d'exemple indicatif et non limitatif.
La figure 1 est une vue schématique en perspective d'une pince conforme à l'invention.
Les figures 2 et 3 sont des vues schématiques illustrant le blocage et le déblocage d'une pince conforme à l'invention par rapport à un sous- verre complet.
La figure 4 est une vue de la face arrière d'un dispositif conforme à l'invention munie de quatre pinces.
La figure 5 est une vue schématique en coupe montrant un dispositif conforme à l'invention accrochée à un clou planté dans une paroi.
Les figures 6 et 7 sont des vues schématiques respectivement en perspective et de profil d'un dispositif conforme à l'invention associé à un chevalet de maintien.
La figure 8 est une vue schématique partielle montrant la coopération d'un chevalet et d'une pince conformes à l'invention.

En se reportant au dessin, on voit qu'un dispositif conforme à l'invention comprend des pinces qui doivent être fixées à un support plan et relativement rigide pour maintenir contre celui-ci une représentation graphique, un document, une affiche, etc.

Chaque pince comprend une base 1 destinée à sa fixation à un support 2 tel qu'une plaque rigide de tout type connu tel que des fibres de bois agflomérées, du contre-plaqué, du carton, une matière synthétique ou tout autre matériau.

Ici, la fixation des pinces par leur base 1 est obtenue en prévoyant dans cette dernière un trou 3 dans lequel passe un rivet 4 qui traverse toute l'épaisseur du support 2 mais qui ne fait pas saillir sur la face dite "avant" du support 2 afin que le document à maintenir 5 ne soit pas déformé.

La base 1 de chaque pince est solidaire d'une branche 6 pliée pour présenter une patte 7 portant une griffe 8 de faible étendue et sensiblement parallèle à la branche 6.

La branche 6 est cambrée pour s'étendre obliquement par rapport à la base 1 selon un angle dont la valeur peut être de l'ordre de 20 à 25 degrés et cela afin que la griffe 8 se trouve sensiblement au même niveau que la base 1.

Dans la branche 6 est découpée une partie formant levier 10 lequel est également cambré dans la direction opposée de la branche selon une ligne transversale 11.

Pour constituer un dispositif complet, on fixe des pinces au support 2 en nombre variable selon les dimensions de celui-ci et selon une disposition qui peut être différente selon que l'on préfère avoir une seule pince par côté ou plusieurs voire sur deux côtés opposés seulement et pas sur les autres, etc.

Cette fixation peut être réalisée industriellement de manière particulièrement efficiente puisque le support 2 est en un matériau robuste et que l'on peut facilement réaliser avec un outillage assurant la mise en place automatique des pinces à leur place en fonction de la dimension du support 2 et en réalisant la fixation par la mise en place d'un rivet 4 dans chaque trou 3 de chaque base 1.

Le positionnement des pinces est fait de telle manière que la patte 7 se trouve très près des bords du support 2 en ménageant un léger jeu, l'important étant que la griffe 8 se trouve bien en regard de la face dite avant sur laquelle le document à présenter 5 est placé.

La pince est réalisée en un matériau élastique et notamment en métal de sorte qu'après fixation et compte tenu du cambrage de la branche 6, chaque pince se trouve dans la situation qui est évoquée par la figure 2 où l'on voit la pince non seulement fixée sur le support 2 mais également en position de maintien d'un document 5 sur lequel on a disposé une plaque transparente 12 telle qu'un carreau en verre.

On voit sur cette figure 2 que grâce à l'élasticité de la pince et grâce au cambrage de la branche 6 cette dernière exerce une sollicitation selon la flèche F1, c'est-à-dire de la périphérie de l'ensemble support 2-document, 5 plaque 12 vers le centre et une sollicitation selon la flèche F2 dirigée de la plaque 12 vers le support 2 de sorte que la plaque 12 et le document 5 sont maintenus appliqués contre le support rigide 2 et sont en même temps centrés pour ne pas pouvoir glisser latéralement parallèlement au plan du support 2.

En position stable que l'on pourrait appeler la position active, l'ensemble est donc parfaitement maintenu et la fixation de la pince par le rivet 4 garantit une excellente fiabilité du montage puisqu'aucun glissement et aucun déplacement des pinces n'est possible.

Lorsque l'on veut démonter l'ensemble notamment pour changer le document 5, on appuie sur le levier 10 selon la flèche F3 par exemple par poussée d'un doigt A ainsi que cela est représenté sur la figure 3.

Le levier 10 qui était décalé par rapport à la branche 6 fléchit sous la pression du doigt A ce qui a tendance à supprimer le décalage du levier 10 et de la branche 6 et ces mouvements coordonnés ont pour conséquence d'inverser simultanément la sollicitation selon la flèche F1 et la sollicitation selon la flèche F2 de sorte que la pince se déforme élastiquement d'une part selon la flèche F4 qui correspond à un dégagement de la griffe F8 et d'autre part selon la flèche F5 qui correspond à un redressement de la branche 6.

Naturellement si la poussée du doigt A selon la flèche F3 est modérée ou si la poussée est vite relachée, la branche 6 se relève et il u a une combinaison intime des deux mouvements selon les flèches F4 et F5 qui n'ont été dissociées que pour mieux en comprendre la nature.

Si au contraire on maintient la pression selon la flèche F3 on peut empêcher le soulèvement dd la branche F6 sans pour autant contrarier son redressement.

On comprend bien entendu que lors de la mise en place du document 5 et de la plaque 12 on a d'abord du dégager la griffe 8 comme cela est représenté sur la figure 3 puis relâcher toute action sur le levier 10 pour que la pince reprenne sa position naturelle qui est celle de la figure 2.

En appuyant plus ou moins sur le levier 10 on porte la griffe 8 plus ou moins en avant du support 2 ce qui permet de prévoir un ensemble document 5-plaque 12 plus ou moins épais, le serrage quant à lui étant toujours aussi efficace puisque l'élasticité et la cambrure de la branche 6 tendent à ramener la griffe 8 au moins jusqu'au plan de la face avant du support 2.

Pour accroitre encore la sûreté de la fixation de la pince sur le support 2, on prévoit deux emboutis 15 et 16 sur la base 1 afin de poinçonner le support 2, la pénétration des emboutis 15 et 16 dans la masse de ce support 2 ayant pour effet de l'immobiliser en rotation dans le cas où le rivet 4 pourrait permettre un pivotement de la pince autour de son axe. De l'autre côté de la branche 6 par rapport au trou 3 (ou au rivet 4) se trouve une languette 20 redressée perpendiculairement à la base 1 et solidaire d'une patte 21 rabattue parallèlement au plan de la base 1 et donc au plan du support 2.

La patte 21 est munie d'une encoche 22 dont le fond 23 est rectiligne et présente par conséquent une certaine longueur.

Grâce à cette encoche 22, il est possible d'accrocher le sous-verre à un clou 8 enfoncé dans une paroi C (figure 5) et la linéarité de la partie 23 permet d'équilibrer parfaitement l'ensemble en le décalant plus ou moins par rapport au clou 8.

On remarque que cette faculté est particulièrement intéressante car la pince étant solidement fixée au support 2, l'accrochage au clou 8 ne présente aucun risque de chute accidentelle puisque même si l'ensemble subit des vibrations la pince ne peut pas se désolidariser du support 2.

On peut également utiliser les pinces conformes à l'invention non plus pour accorcher un sous- verre à un clou mais pour poser l'ensemble sur un chevalet ainsi que cela est représenté sur les figures 6 et 7.

Le chevalet 25 comprend deux branches 26 et 27 à l'extrémité desquelles se trouvent des logements 28 et 29 dont la largeur est suffisante pour permettre d'y placer l'arête inférieure de l'ensemble support 2-document 5-plaque 12 selon une inclinaison convenable.

Entre les branches 26 et 27 s'étend un arc- boutant 30 qui peut avantageusement être articulé par son bord 31 pour permettre un débattement réglable.

Dans une solution simple qui n'est d'ailleurs pas représentée, l'arc-boutant 30 est simplement appuyé contre la pince inférieure de l'ensemble mais dans une version plus élaborée on peut prévoir une association du genre de celle qui est représentée sur la figure 8.

Selon ce mode de réalisation, l'arc-boutant 30 présente une fente 32 au milieu de laquelle se trouve un relief 33, le passage entre l'extrémité du relief 33 et de la face opposée de la fente 32 étant suffisant pour permettre l'insertion de la patte 21.

Cette dernière est munie d'un trou 34 dans lequel le relief 33 doit pénétrer ainsi que cela est visible sur la figure 8.

Avec un tel montage, on est assuré d'avoir un maintien et un équilibre parfaits du sous-verre par rapport au chevalet 25 car l'arc-boutant 30 ne peut ni glisser latéralement puisqu'il est maintenu par les petits côtés de la fente 32 ni verticalement puisqu'il est maintenu par le relief 33 engagé dans le trou 34.

On pourrait également prévoir à l'extrémité de l'arcboutant 30 une simple encoche dans laquelle pénétrerait la patte 21 mais ce montage simplifié n'assurerait qu'un maintien latéral et non pas vertical de l'arc-boutant 30.

L'invention permet de réaliser en atelier des ensembles comprenant un support 2 et plusieurs pinces de sorte que l'article proposé à la clientèle est parfaitement réalisé par des moyens industriels mais lui impose un format préétabli.

Naturellement il est possible d'utiliser l'invention pour la présentation de documents avec ou sans plaque transparente additionnelle.

## Revendications

1. Dispositif comprenant un support plan (2) muni d'une face dite "avant" prévue pour recevoir un document (5) tel qu'un texte ou une représentation graphique maintenu appliqué par sa périphérie contre ladite face "avant" du support plan, des pinces élastiques étant disposées contre la face opposée à la précédente et dite face "arrière", les pinces présentant chacune au moins une griffe (8) devant être située en regard de la face avant pour maintenir le document (5), généralement avec interposition d'une plaque transparente (2) entre cette griffe (8) et le document (5), caractérisé en ce que chaque pince est fixée au support (2) et présente une branche élastique (6) qui porte la griffe (8) et qui est cambrée pour pouvoir simultanément exercer deux sollicitations de ladite griffe (8) l'une de la périphérie du support (2) vers son centre et l'autre de la face avant vers la face arrière, cette branche (6) étant solidaire d'un levier (10) décalé par rapport à elle et qui est susceptible d'inverser simultanément les deux sollicitations lorsque par action sur ce levier (10) on tend à supprimer son décalage par rapport à la branche (6).

2. Dispositif selon la revendication 1, caractérisé en ce que chaque pince présente à l'opposé de la branche élastique (6) par rapport à l'endroit (3) par lequel elle doit être fixée au support (2), une patte (21) pliée pour être écartée de la face arrière du support (2), et comportant des moyens de liaison (22-34) avec un organe d'appui ou de soutien tel que chevalet (25), crochet, lien et analogue.

3. Dispositif selon la revendication 2, caractérisé en ce que l'extrémité de chaque patte est munie d'une encoche (22).

4. Dispositif selon la revendication 2, caractérisé en ce qu'il comporte un chevalet (25) qui a au moins un logement (28-29) pour recevoir l'arête inférieure du dispositif complet et une branche (30) dont l'extrémité est traversée d'une ouverture (32) dans laquelle doit pénétrer la patte (21) d'une pince.

5. Dispositif selon la revendication 4, caractérisé en ce que la patte (21) des pinces esttraversée d'un trou (34) et l'ouverture (32) de la branche (30) du chevalet (25) possède un relief (33) devant pénétrer dans ledit trou (34) quand le chevalet (25) est en place.

## Patentansprüche

1. Vorrichtung mit einer oberen Unterlage (2) versehen mit einer Vorderseite zur Aufnahme eines von seinem Randbereich gegen die Vorderseite der Unterlage angepreßten Dokuments (5), wie einen Text oder eine graphische Darstellung, elastischen Klemmen, die an einer der Vorderseite gegenüberliegenden Rückseite angeordnet sind, wobei jede einzelne der Klemmen mindestens einen der Vorderseite gegenüberliegenden Haken (8) zur Halterung des Dokuments (5), im allgemeinen mit einer zwischen dem Haken (8) und dem Dokument (5) angeordneten durchsichtigen Platte (2) aufweist, dadurch gekennzeichnet, daß jede Klemme an der Unterlage (2) befestigt ist und ein elastisches Glied (6) aufweist, welches den Haken (8) trägt und gewölbt ist um gleichzeitig zwei Wirkungen des Hakens (8) zu erzielen, eine vom Randbereich der Unterlage (2) zu ihrer Mitte hin und die andere von der Vorderseite zur Rückseite, wobei das Glied (6) fest mit einem in bezug auf dieses versetzten Hebel (10) verbunden ist und die Fähigkeit besitzt, die beiden Wirkungen gleichzeitig aufzuheben, wenn durch Betätigung des Hebels (10) dessen Versetzung in bezug auf das Glied (6) aufgehoben wird.

2. Vorrichtung nach Anspruch 1, dadurch gekennzeichnet, daß jede Klemme gegenüber dem elastischen Glied (6) in bezug auf eine Stelle (3), an der sie an der Unterlage (2) befestigt wird, eine abgewinkelte von der Rückseite der Unterlage (2) beabstandete Lasche (21) aufweist und Verbindungsmittel (22-34) mit einem Stützorgan oder eine Halteeinrichtung wie ein Gestell (25), einen Haken, eine Klammer oder ähnliches enthält.

3. Vorrichtung nach Anspruch 2, dadurch gekennzeichnet, daß am Ende jeder Lasche eine Aussparung (22) vorgesehen ist.

4. Vorrichtung nach Anspruch 2, dadurch gekennzeichnet, daß sie ein Gestell (25) umfaßt, welches mindestens eine Aufnahme (28-29) für die Unterkante der gesamten Vorrichtung und eine Stütze (30) enthält, deren Ende eine Offnung (32) aufweist, in welcher die Lasche (21) einer Klemme eingreift.

5. Vorrichtung nach Anspruch 4, dadurch gekennzeichnet, daß die Lasche (21) der Klemmen ein Bohrung (34) aufweist, und daß die Öffnung (32) der Stütze (30) des Gestells (25) ein Profil (33) aufweist für den Eingriff in die Bohrung (34), wenn das Gestell (25) sich in seiner Position befindet.

## Claims

1. A device comprising a plane carrier (2) provided with a so-called "front" face arranged to receive a document (5) such as a text or a graphic illustration held if pressed by its periphery against the said "front" face of the plane carrier, resilient grippers being placed against the face opposite to the preceding face referred to as the "rear" face, the grippers each comprising at least one claw (8) intended to be situated facing the front face to hold the document (5), generally with interpositioning of a transparent panel (2) between this claw (8) and the document (5), characterised in that each gripper is secured to the carrier (2) and has a resilient branch (6) which bears the claw (8) and is curved so as to be able simultaneously to exert two biases on said claw (8), the one from the periphery of the carrier (2) towards its centre and the other from the front face towards the rear face, this branch (6) being fast with a lever (10) offset with respect to it and which is liable to cause simultaneous inversion of the two biases when an attempt is made to cancel the offset of the lever with respect to the branch (6) by action on this lever (10).

2. A device according to claim 1, characterised in that each gripper is provided, opposite to the resilient branch (6) relative to the point (3) at which it is to be fastened to the carrier (2), with a lug (21) bent so as to be spaced from the rear face of the carrier (2), and comprising means for connection (22-34) to a bearing or supporting member such as a rest (25), hook, link and the like.

3. A device according to claim 2, characterised in that the end of each lug is provided with a notch (22).

4. A device according to claim 2, characterised in that it comprises a rest (25) which has at least one seat (28-29) to receive the lower edge of the complete device and a branch (30) through the end of which passes an opening (32) into which the lug (21) of the gripper is intended to penetrate.

5. A device according to claim 4, characterised in that the lug (21) of the grippers is pierced by a hole (34) and the opening (32) of the branch (30) of the rest (25) has a projection (33) intended to penetrate into the said hole (34) when the rest (25) is in position.
